# EUROPÄISCHE PATENTSCHRIFT

(11) **EP 1 037 816 B1**
(45) Veröffentlichungstag und Bekanntmachung des Hinweises auf die Patenterteilung: **05.06.2002**
(21) Anmeldenummer: 98965757.2
(22) Anmeldetag: 03.12.1998
(51) Int. Cl.: B65D 43/08, B65D 21/02

(54) **DOSE, INSBESONDERE FÜR SCHUHCREMES UND DGL.**
TIN, ESPECIALLY FOR SHOE POLISH AND THE LIKE
BOITE, NOTAMMENT POUR CIRAGE ET ANALOGUE

(30) Priorität: 12.12.1997 DE 29722020 U
(43) Veröffentlichungstag der Anmeldung: 27.09.2000
(73) Patentinhaber: Werner & Mertz GmbH, D-55033 Mainz (DE)
(72) Erfinder: KOECK, Rainer, D-55246 Mainz-Kostheim (DE); HAY-HÜTER, Brigitta, D-65193 Wiesbaden (DE)
(74) Vertreter: Klingseisen, Franz, Dipl.-Ing.
(86) Internationale Anmeldenummer: EP9807877
(87) Internationale Veröffentlichungsnummer: WO9930978

(56) Entgegenhaltungen:
- WO-A-95/09112
- WO-A-95/23743
- DE-A- 2 155 850
- FR-A- 2 755 062
- FR-E- 62 315
- US-A- 4 595 099

## Beschreibung

Die Erfindung betrifft eine Dose nach dem Oberbegriff des Anspruchs 1, die insbesondere für Schuhcremes und dergleichen vorgesehen ist, die aber auch für anderes Verpackungsgut geeignet ist.

Aus US-A-4 595 099 ist ein Aufbewahrungsbehälter für Eiscreme Sandwich bekannt, der eine Hülse mit offenem Boden aufweist, in die eine Scheibe zum Verschließen der Öffnung im Boden eingelegt ist. Der untere Rand der Hülse steht über den Boden vor und ist radial nach außen versetzt, so daß der obere Rand der nächsten Hülse in den im Durchmesser erweiterten unteren Rand der darüber angeordneten Hülse eingreifen kann. Zum Abdecken der obersten Hülse ist ein Deckel vorgesehen. Nach Abnahme des Deckels kann durch die Öffnung im Boden das Eiscreme Sandwich mit dem Finger aus der Hülse herausgedrückt werden.

Der Erfindung liegt die Aufgabe zugrunde, eine Dose der eingangs angegebenen Art so auszubilden, daß sie besser handhabbar ist.

Diese Aufgabe wird durch die Merkmale im kennzeichnenden Teil des Anspruchs 1 gelöst. Durch diese Ausgestaltung wird eine stabile Stapelung des Unterteils der Dose erreicht.

Die Erfindung wird beispielsweise anhand der Zeichnung näher erläutert. Es zeigen
- Fig. 1: eine Ansicht der Dose von oben,
- Fig. 2: eine Seitenansicht der Dose mit abgehobenem Deckel,
- Fig. 3: eine Schnittdarstellung der in Fig. 2 wiedergegebenen Dose,
- Fig. 4: eine Ansicht von unten,
- Fig. 5: die in Fig. 3 wiedergegebene Einzelheit X in vergrößerter Darstellung,
- Fig. 6: in einer Schnittdarstellung die Stapelung von Dosen,
- Fig. 7: einen auf eine Dose aufsetzbaren Ringkörper mit Abflachungen auf dem Außenumfang in einer Seitenansicht und jeweils im Querschnitt,
- Fig. 8: eine Ausführungform mit einer Schnappverbindung zwischen Ringkörper und Dose, und
- Fig. 9: eine Ausführungsform mit einem auf dem Außenumfang polygonalen Ringkörper.

Die in Fig. 2 wiedergegebene Dose besteht in an sich bekannter Weise aus einem Unterteil 1 zur Aufnahme des Doseninhalts und einem Deckel 2, der bei dem dargestellten Ausführungsbeispiel auf ein Gewinde 3 am oberen Umfangsrand des Unterteils 1 aufgeschraubt wird. Anstelle eines Gewindes kann auch ein Schnappsitz oder eine andere an sich bekannte Art der Deckelbefestigung vorgesehen werden.

Bei dem dargestellten Ausführungsbeispiel ist auf dem unteren Abschnitt des Unterteils 1 auf dem Außenumfang an diametral gegenüberliegenden Stellen eine Abflachung 4 vorgesehen, die eine Standfläche bildet, so daß die Dose auch hochkant positioniert werden kann, wie dies aus Fig. 1 und 4 ersichtlich ist.

Eine derartige Abflachung 4 zur Ausbildung einer Standfläche kann sich auch über die gesamte Höhe der Dose einschließlich des Deckels 2 erstrecken, wenn anstelle eines Schraubverschlusses eine andere Art der Deckelbefestigung, beispielsweise ein Schnappverschluß, vorgesehen wird. Ebenso kann eine solche Standfläche 4 auch nur einseitig am Außenumfang der ansonsten runden Dose vorgesehen werden.

Wie Fig. 3 und 5 zeigen, ist der untere Abschnitt des Unterteils 1 auf dem gesamten Umfang von einem zusätzlichen Wandabschnitt 5 umgeben, der in einem radialen Abstand vom Dosenunterteil 1 angeordnet ist. Der Wandabschnitt 5 ist etwa auf halber Höhe des Unterteils 1 an einem radial abstehenden Flansch oder über den Umfang verteilte Stege 6 angesetzt bzw. angeformt, und er erstreckt sich senkrecht nach unten bis kurz über die Außenseite des Bodens des Dosenunterteils 1, wie Fig. 5 deutlicher zeigt. Die Abflachungen 4 sind auf diesem zusätzlichen Wandabschnitt 5 ausgebildet, so daß der Dosenunterteil 1 selbst seine runde Form wie bei einer üblichen Dose beibehält. Wenn einzelne Stege 6 vorgesehen werden, können diese auch abtrennbar ausgebildet sein.

Der Dosenunterteil 1 besteht vorzugsweise aus Kunststoff, wobei der zusätzliche Wandabschnitt 5 angeformt werden kann, während der Deckel 2 vorzugsweise aus Blech besteht, aber auch aus anderen Materialien wie Kunststoff bestehen kann. Es ist auch möglich, den Wandabschnitt 5 mit Abflachungen 4 als gesondertes Bauteil vorzusehen, das beispielsweise mit Preßsitz oder Schnappsitz auf den Dosenunterteil 1 aufgeschoben werden kann.

Der Innendurchmesser des zusätzlichen Wandabschnitts 5 ist so ausgelegt, daß dieser größer ist als der Außendurchmesser des mit dem Gewinde 3 versehenen oberen Abschnitts des Dosenunterteils 1 bzw. diesem im wesentlichen entspricht (Fig. 6), während der Außenumfang des unteren Abschnitts des Dosenunterteils 1 im Durchmesser etwas geringer ausgelegt ist als der obere Abschnitt, so daß zwischen Wandabschnitt 5 und der Außenseite des unteren Dosenabschnitts sich ein Ringraum 7 ergibt, der zur Aufnahme des oberen, mit dem Gewinde 3 versehenen Abschnitts eines anderen Dosenunterteils 1 geeignet ist. Damit können Dosenunterteile 1 übereinander gestapelt werden, wie dies Fig. 6 zeigt. Diese Stapelbarkeit der leeren Dosenunterteile bringt erhebliche Vorteile bei der Herstellung und dem Versand der leeren Dosenunterteile sowie bei deren Steuerung in einer automatischen Abfüllanlage mit sich.

Wie Fig. 6 zeigt, kommen die zusätzlichen Wandabschnitte 5 der Dosenunterteile 1 beim Stapeln übereinander zu liegen, wobei eine Zentrierung der Dosenunterteile relativ zueinander durch Anlage des Gewindes 3 am Innenumfang des schürzenförmigen Wandabschnitts 5 vorgesehen werden kann. Zusätzlich ist in dem Ringraum 7 am Außenumfang des Dosenunterteils 1 ein Absatz 8 ( Fig. 5 ) angeformt, an dem in Fig. 6 der obere Rand des benachbarten Dosenunterteils 1 zum Anliegen kommt. Hierdurch wird die Stabilität des Stapels verbessert.

Die doppelwandige Ausgestaltung des Dosenunterteils 1 kann auch ohne Abflachungen 4 vorgesehen werden, um die Dosenunterteile 1 stapeln zu können. Umgekehrt kann eine Abflachung bzw. Standfläche 4 auch an einer ansonsten runden Dose ohne zusätzlichen Wandabschnitt 5 vorgesehen werden, beispielsweise durch Abflachung des Dosenkörpers selbst. Vorzugsweise wird eine Abflachung auf einem zusätzlichen Wandabschnitt 5 vorgesehen, wie dies in den Figuren dargestellt ist.

Es sind weitere Abwandlungen der Erfindung möglich. So kann sich der schürzenförmige Wandabschnitt 5 auch nur um einen Teil des Umfangs eines Dosenunterteils 1 erstrecken, um eine Stapelbarkeit zu erreichen. Auch kann die Formgebung des zusätzlichen Wandabschnitts 5 in anderer Weise als dargestellt ausgebildet werden. Beispielsweise kann auf dem Außenumfang des Wandabschnitts 5 eine Riffelung oder dgl. vorgesehen werden, damit der Dosenunterteil 1 beim Aufschrauben des Deckels 2 besser gehalten werden kann. Hierfür dienen aber auch die als Standflächen vorgesehenen Abflachungen 4. Des weiteren kann der Außenumfang des Wandabschnitts 5 auch eine polygonale Form haben, wie Fig. 9 zeigt.

Während bei der Ausgestaltung mit Abflachung eine ansonsten runde Dose vorgesehen wird, kann bei der Ausgestaltung nach der Erfindung mit einem schürzenförmigen Wandabschnitt 5 am Dosenumfang auch eine andere Dosenform vorgesehen werden, beispielsweise eine polygonale.

Ein schürzenförmiger Wandabschnitt 5 mit vorzugsweise zwei Abflachungen 4 an diametral gegenüberliegenden Stellen kann auch als Verpackungselement in der Weise ausgebildet sein, daß ein beispielsweise aus Karton oder anderem Material vorgeformter Wandabschnitt 5 auf den Dosenunterteil 1 zu Präsentationszwecken aufgesteckt wird, um eine Dose hochkant aufstellen zu können und um den Dosenunterteil 1 beim Füllen und dgl. leichter positionieren zu können, während beim Gebrauch der Dose dieser Wandabschnitt 5 auch abgenommen werden kann. Hierbei hat der zusätzliche Wandabschnitt auch eine Schutzfunktion, indem er den Dosenunterteil gegen Verkratzen durch Kanten und dgl. schützt.

Fig. 7 zeigt eine Dose in Seitenansicht und im Querschnitt und getrennt davon einen Wandabschnitt 5 in Form eines gesonderten Ringkörpers, der auf die Dose aufsetzbar ist, wie die unteren Abbildungen in Fig. 7 zeigen. Hierbei sind auf dem Innenumfang des Ringkörpers 5 vorzugsweise elastisch verformbare Lippen 9 angeformt, mit denen der Ringkörper am Dosenumfang zum Anliegen kommt.

Fig. 8 zeigt eine Ausführungsform des Dosenunterteils mit über den Umfang beabstandeten Nasen 10 im Anlagebereich der Lippen 9 des Ringkörpers 5, die in die Zwischenräume zwischen den Nasen 10 eingreifen. Auf diese Weise wird eine Schnappverbindung zwischen Ringkörper 5 und Dosenunterteil ausgebildet.

Bei einer solchen Schnappverbindung ist es möglich, den Ringkörper 5 gegenüber dem Dosenkörper beispielsweise so auszurichten, daß die Standfläche 4 der Beschriftung des Dosendekkels oder dgl. entspricht. Hierfür genügt es, wenn nur einzelne Nasen bzw. Rippen 10 auf dem Dosenumfang vorgesehen werden.

Das Vorsehen eines separaten Ringkörpers 5, der auf die Dose aufsetzbar ist, hat auch den Vorteil, daß unterschiedliche Ausführungsformen des Ringkörpers für ansonsten gleiche Dosen verwendet werden können. Hierbei können verschiedene Abnehmer mit unterschiedlichen Gebindeformen versorgt werden, indem auf die ansonsten gleichen Dosen verschiedene Ringausführungen aufgesetzt werden.

## Patentansprüche

1. Dose, insbesondere für Schuhcremes und dergleichen, mit einem Dosenunterteil (1) zur Aufnahme des Doseninhalts und einem Deckel (2), wobei am Dosenunterteil (1) auf dessen unterem Umfang ein Raum (7) zur Aufnahme des oberen Randes eines darunter angeordneten Dosenunterteils (1) ausgebildet ist,
wobei der untere Abschnitt des Dosenunterteils (1) einen geringeren Durchmesser aufweist als der obere Abschnitt des Dosenunterteils (1) und der untere Abschnitt des Dosenunterteils (1) in einem radialen Abstand wenigstens auf Abschnitten des Außenumfangs von einem zusätzlichen Wandabschnitt (5) umgeben ist, der mit dem Außenumfang des unteren Abschnitts am Dosenunterteil den Raum (7) zur Aufnahme des oberen Randes eines darunter angeordneten Dosenunterteils (1) bildet, **dadurch gekennzeichnet, daß** auf dem Außenumfang des unteren Abschnitts des Dosenunterteils (1) ein Absatz (8) ausgebildet ist, an dem der obere Rand des darunter angeordneten Dosenunterteils (1) beim Stapeln zum Anliegen kommt.

2. Dose nach Anspruch 1,
wobei der zusätzliche Wandabschnitt (5) am Dosenunterteil (1) angeformt ist.

3. Dose nach Anspruch 1,
wobei der zusätzliche Wandabschnitt (5) auf dem Dosenunterteil (1) aufsteckbar ist.

4. Dose nach einem der Ansprüche 1 bis 3,
wobei der zusätzliche Wandabschnitt (5) mit wenigstens einer Abflachung (4) auf dem Außenumfang versehen ist, die eine Standfläche zum Hochkantstellen der Dose bildet.

5. Dose nach Anspruch 4,
wobei an diamteral gegenüberliegenden Stellen des durchgehenden, den Dosenunterteil (1) umgebenden Wandabschnitts (5) Abflachungen (4) ausgebildet sind.

6. Dose nach Anspruch 3,
wobei der zusätzliche Wandabschnitt (5) in Form eines Ringkörpers auf dem Innenumfang mit beabstandeten Lippen (9) versehen ist, die am Dosenumfang zum Anliegen kommen.

7. Dose nach Anspruch 6,
wobei auf dem Dosenumfang beabstandete Nasen (10) ausgebildet sind, zwischen denen die Lippen (9) am Ringkörper (5) einrasten können.

8. Dose nach Anspruch 4 oder 5, wobei sich die Abflachung (4) nur über einen Teil der Höhenabmessung des Dosenunterteils (1) erstreckt.

9. Dose nach den Ansprüchen 4 und 5, wobei über den gesamten Umfang des zusätzlichen Wandabschnitts (5) Abflachungen (4) angrenzend aneinander ausgebildet sind.

## Claims

1. A container, especially for shoe polish and the like, comprising a container base (1) for reception of the container content and a cover (2), wherein on the container base (1) on the lower circumference thereof a cavity (7) for receiving the upper edge of a container base (1) arranged below is provided,
wherein the lower portion of the container base (1) has a smaller diameter than the upper portion of the container base (1) and the lower portion of the container base (1) is surrounded at a radial distance at least on portions of the outer circumference by an additional wall portion (5) which forms with the outer circumference of the lower portion on the container base the cavity (7) for the reception of the upper edge of a container base (1) provided there below,
**characterized in that**
on the outer circumference of the lower portion of the container base (1) a shoulder (8) is formed, on which the upper edge of the container base (1) arranged below abuts in case of piling.

2. Container according to claim 1,
wherein the additional wall portion (5) is integrally formed on the container base (1).

3. Container according to claim 1,
wherein the additional wall portion (5) can be inserted on the container base (1).

4. Container according to one of claims 1 to 3,
wherein the additional wall portion (5) is provided with at least one flat portion (4) on the outer circumference, which forms a standing surface for putting the container upright.

5. Container according to claim 4,
wherein at places diametrically opposite the continuous wall portion (5) surrounding the container base (1) flat portions (4) are provided.

6. Container according to claim 3,
wherein the additional wall portion (5) in the form of an annular body is provided on the inner circumference with spaced lips (9) which abut on the container circumference.

7. Container according to claim 6,
wherein on the container circumference spaced noses (10) are formed between which the lips (9) can engage on the annular body (5).

8. Container according to claim 4 or 5,
wherein the flattened portion (4) is only extended over part of the height extension of the container base (1).

9. Container according to claims 4 and 5,
wherein over the complete circumference of the additional wall portion (5) flat portions (4) are embodied adjacent to each other.

## Revendications

1. Boîte, en particulier pour cirages et semblables, comprenant une partie inférieure (1) pour recevoir le contenu de la boîte et un couvercle (2) à la partie inférieure de boîte de laquelle boîte sur son pourtour inférieur une cavité (7) est formée pour recevoir le bord supérieur d'une partie inférieure d'une boîte (1) positionnée en-dessous, dont la section inférieure de la partie inférieure de la boîte (1) a un diamètre plus petit que la section supérieure de la partie inférieure de la boîte (1) et la section inférieure de la partie inférieure de la boîte (1) est entouré d'une paroi supplémentaire (5) à une distance radiale au moins en sections du pourtour extérieur, formant avec le pourtour extérieur de la section inférieure de la partie inférieure de la boîte (1) la cavité (7) pour la réception du bord supérieur d'une partie inférieure de la boîte (1) positionnée en-dessous, **caractérisé en ce que** sur le pourtour extérieur de la section inférieure de la partie inférieure de la boîte (1) un palier (8) est réalisé sur lequel le bord supérieur de la partie inférieure de la boîte (1) positionnée en-dessous vient se poser lors de l'empilage.

2. Boîte selon la revendication 1,
dont la section de paroi supplémentaire (5) la partie inférieure de la boite (1) est formée intégralement.

3. Boîte selon la revendication 1,
dont la section de paroi supplémentaire (5) sur la partie inférieure de la boîte (1) est fixée.

4. Boîte selon l'une quelconque des revendications 1 à 3,
dont la section de paroi supplémentaire (5) est munie au moins d'un aplatissement (4) sur le pourtour extérieur formant une surface permettant de positionner la boîte sur le chant.

5. Boîte selon la revendication 4,
dont aux faces diamétralement opposées de la section de paroi (5) entourant la partie inférieure de la boîte (1) des aplatissements (4) sont formés.

6. boîte selon la revendication 3,
dont la section de paroi supplémentaire (5) en forme d'anneau est munie sur le pourtour inférieur de lèvres espacées (9) qui viennent se poser sur le pourtour de la boîte.

7. Boîte selon la revendication 6,
dont des cannelures espacées (10) sur le pourtour de la boîte sont formées, entre lesquelles les lèvres (9) de l' anneau. (5) peuvent s'encliqueter.

8. Boîte selon la revendication 4 ou 5,
dont l'aplatissement (4) s'étend seulement sur une partie de la hauteur de la partie inférieure de la boîte (1).

9. Boîte selon les revendications 4 et 5,
dont des aplatissements (4) sont formés sur tout le pourtour de la section de paroi supplémentaire (5) les uns à côté des autres.
